# EUROPÄISCHE PATENTSCHRIFT

(11) **EP 2 206 126 B1**
(45) Veröffentlichungstag und Bekanntmachung des Hinweises auf die Patenterteilung: **14.03.2012**
(21) Anmeldenummer: 07821945.8
(22) Anmeldetag: 29.10.2007
(51) Int. Cl.: H01F 27/245, H01F 27/36

(54) **TRANSFORMATORKERN MIT STREUFELDSCHIRMUNG**
TRANSFORMER CORE HAVING A STRAY FIELD SHIELD
NOYAU DE TRANSFORMATEUR A BLINDAGE A CHAMP DE DISPERSION

(43) Veröffentlichungstag der Anmeldung: 14.07.2010
(73) Patentinhaber: Siemens Transformers Austria GmbH & Co. KG, 1210 Wien (AT)
(72) Erfinder: HAMBERGER, Peter, 4202 Kirchschlag bei Linz (AT); MAIRINGER, Martin, A-4040 Linz (AT)
(74) Vertreter: Maier, Daniel Oliver
(86) Internationale Anmeldenummer: PCT/EP2007/061585
(87) Internationale Veröffentlichungsnummer: WO 2009/056162

(56) Entgegenhaltungen:
- AT-B- 413 158
- GB-A- 218 918
- US-A- 3 464 041
- US-A- 3 614 695
- US-A1- 2004 085 174

## Beschreibung

### Technisches Gebiet

Die Erfindung betrifft einen Transformatorkern mit einer Streufeldschirmung, der zumindest einen eine Wicklungsanordnung tragenden aus einem Blechpaket gebildeten Kernschenkel aufweist, wobei das Blechpaket durch Endlamellen abgeschlossen ist, wobei jeder Endlamelle ein Streufeldschirm zugeordnet ist, welcher geschichtete Blechlamellen aufweist, deren Schichtebenen senkrecht zu den Schichtebenen des Blechpakets des Kernschenkels angeordnet sind, und wobei die Blechlamellen mit zum Blechpaket weisenden Blechlamellen-Stirnflächen an einer äußeren Breitfläche einer zugeordneten Endlamelle anliegend angeordnet sind.

### Stand der Technik

Bei elektrischen Maschinen werden Maschinenteile, wie z.B. der Rotor eines Elektromotors, der Kernschenkel eines Transformators oder einer Drossel, geblecht ausgeführt. Dadurch können Wirbelstromverluste, die durch die zeitliche Änderung eines magnetischen Flusses induziert werden, gering gehalten werden. Bei einer elektrischen Maschine tritt aber auch ein sogenannter Streufluss auf, der ebenfalls im Kern Wirbelstromverluste verursacht, obwohl dieser stets viel kleiner ist als der Hauptfluss, der in den Maschinenteilen geführt ist.

Es ist ferner bekannt, dass insbesondere jene Feldlinien des Streuflusses, die in eine Breitfläche einer Endlamelle eines Kernschenkel-Blechpaketes eindringen, dort durch Induktion magnetische Verluste verursachen, die eine ungewünschte lokale Erwärmung (in der Literatur auch als "hot spots" bezeichnet) des Kernwerkstoffes hervorrufen können. Bei einem Öltransformator kann dadurch das Öl auf eine unzulässig hohe Temperatur erhitzt werden, was die technische Zuverlässigkeit des Transformators beeinträchtigen kann.

Aus AT 413 158 B und US-A- 3 614 695 sind jeweils Transformatoren bekannt, bei denen eine Zugstange aus geschichteten Blechen ausgeführt ist. Diese Zugstange ist ein separates Bauteil und nicht integraler Bestandteil des Kerns.

Auch aus GB 218 918 ist ein Transformator mit einer lamellierten magnetischen Abschirmung bekannt, die ebenfalls nicht in den magnetischen Kern des Transformators integriert ist.

Um die magnetische Verlustleistung eines Transformators oder einer Drossel zu verringern, ist ferner aus der DE 1 237 677 ein Magnetschild bekannt, welches den Streufluss vom Kern eines Trafos bzw. einer Drossel abschirmt. Dieses Magnetschild besteht aus Blechlamellen, die zu einem Blechpaket geschichtet sind. Die Schlichtungsebenen der Magnetschild-Blechlamellen verlaufen senkrecht zu den Schlichtungsebenen der Kernschenkel-Blechlamellen. Das Magnetschild ist unter Zwischenlage einer, die Magnetschild-Blechlamellen halternden massiven Trägerplatte mittels Spannkeilen bzw. Spannleisten zwischen dem Kernschenkel und der umschließenden Wicklung fest verspannt. Das Magnetschild und die Befestigung beanspruchen im Wicklungsfenster einen Einbauraum, sodass die elektrische Wicklung, die den Kernschenkel umschließt, größer dimensioniert werden muss.

Aus der DE 10 2005 008 302 A1 ist ein Transformatorkern mit einer magnetischen Abschirmung in geschichtetem Aufbau bekannt. Auch hier ist zwischen der Abschirmung und dem Trafokern eine Spannvorrichtung angeordnet, was eine größere Wicklung erfordert. Die Spannvorrichtung ist wegen der Ausbildung von Wirbelströme segmentiert oder geschlitzt ausgeführt. Allen diesen Ausführungen ist gemeinsam, dass magnetische Abschirmung ein separates Element darstellt und in der Herstellung aufwändig ist.

### Darstellungen der Erfindung

Der Erfindung liegt die Aufgabe zu Grunde, einen Transformatorkern anzugeben, bei dem die Ausbildung von Wirbelströmen, die durch einen Streufluss verursacht werden, auf möglichst einfache Weise gering gehalten ist.

Diese Aufgabe wird durch einen Transformatorkern mit den Merkmalen des Patentanspruchs 1 gelöst. Vorteilhafte Ausgestaltungen der Erfindung sind in den abhängigen Ansprüchen definiert.

Der Erfindung liegt der Grundgedanke zu Grunde, bei einem aus einem Blechpaket gebildeten Transformatorkern, die äußere Kernstufe als Streufeldschirm auszubilden, so dass der Streufluss daran gehindert ist, flächig in eine Blechlamelle des Kernschenkels einzutreten. Der Streufeldfeldschirm ist so angeordnet, dass die Schichtungsebenen senkrecht zu den Schichtungsebenen des Kernschenkel-Belchpakets verlaufen und dass die Blechlamellen-Stirnflächen des Streufeldschirms an einer äußeren Breitfläche einer zugeordneten Endlamelle direkt aufliegen. In dieser Einbaulage kann der Streufeldschirm auf unterschiedliche Weise fixiert sein, beispielsweise durch Reibschluss oder durch Stoffschluss.

Die Erfindung ist dadurch gekennzeichnet, dass der Übergang zwischen den Blechlammellen und dem Joch bündig ausgebildet ist. Der Streufeldschirm ist damit kein separates Element, sondern nimmt an der Führung des Hauptflusses Teil. Mit anderen Worten, gemäß der Erfindung erfüllt die äußere Stufe des Kerns eine Doppelfunktion: Sie nimmt einerseits den vom Luftraum eintretenden Streufluss auf, andererseits führt sie auch einen Teil des Hauptflusses. Da der Streufluss stirnseitig in die Schirmvorrichtung eintritt, ist die Ausbildung von Wirbelströmen durch die entsprechend dünn ausgebildeten Bleche stark eingeschränkt. Die magnetischen Verluste verringern sich. Die Ausbildung sog. "Heißpunkte", ist geringer. Bei einem Öltransformator erwärmt sich das Öl weniger stark, was die technische Zuverlässigkeit verbessert. Die erfindungsgemäße Anordnung des Streufeldschirms ermöglicht einen kompakten Aufbau, da die Blechlamellen-Stirnflächen des Streufeldschirms unmittelbar an einer Endlamelle des Kernschenkels anliegen. Im Wicklungsfenster entsteht für den Schirm kaum zusätzlicher Raumbedarf, so dass das Kupfervolumen der elektrischen Wicklung, die den Kernschenkel umschließt, und damit die Herstellungskosten gering gehalten werden können.

Hinsichtlich der Fertigung kann es besonders günstig sein, wenn die einzelnen Blechlamellen des Streufeldschirms durch einen Klebstoff zusammen gehalten werden. Hierfür wird bei der Fertigung zwischen benachbart liegenden Lamellen des Streufeldschirms ein Klebstoff eingebracht. Das Auftragen des Klebstoffs kann automatisch mit an sich bekannten Dosiervorrichtungen erfolgen, was bei der Fertigung vorteilhaft ist.

Die Festlegung des Streufeldschirm-Blechpaketes kann mit Vorteil ebenfalls durch eine Metall-Klebeverbindung erfolgen. Hierfür wird bei der Fertigung ein Klebstoff auf den Blechlamellen-Stirnflächen des Streufeldschirm-Blechpaktes bzw. auf der äußeren Breitfläche einer zugeordneten Endlamelle des Kernschenkels aufgetragen. Durch die Metall-Klebeverbindung entfallen sonst übliche, meist massiv ausgebildete Befestigungsvorrichtungen, wie beispielsweise Spannkeile oder Spannleisten.

Es empfiehlt sich die Lamellendicke des Kernschenkel-Blechpaketes und die Lamellendicke des Streufeldschirms gleich groß zu wählen. Dadurch ist die Lagerhaltung bei der Produktion einfacher.

Ein ganz besonderer Vorteil lässt sich dadurch erreichen, indem das Blechpaket des Streufeldschirms aus dem gleichen weichmagnetischen Werkstoff wie das Blechpaket des Kernschenkels hergestellt ist. Dadurch kann Restmaterial, das bei der Herstellung eines Transformatortyps anfällt gewinnbringend für die Fertigung des Streufeldschirms verwendet werden. Dadurch verringern sich weiter die Herstellungskosten. Zudem fällt weniger Produktionsabfall an.

Es kann günstig sein, wenn das Blechpaket des Kernschenkels aus Teilblechpaketen so zusammengesetzt ist, dass im Querschnitt gesehen die Umfangskontur in einem ersten Bereich des Blechpakets Stufen aufweist (Fig. 3), während sie in einem anderen Bereich ein Kreisbogen ist, der konzentrisch um die Kernschenkelachse verläuft. Dadurch wird der Rauminhalt des Zylinderabschnittes effizient für die Abschirmung des Streuflusses genutzt. Der Streufeldschirm benötigt kein zusätzliches Bauvolumen und folglich entsteht auch kein zusätzlicher Bedarf an Leitermaterial für die Herstellung der elektrischen Wicklung.

Ein weiter Betrag zur Kostensenkung kann dadurch erreicht werden, indem der Klebstoff jeweils nur teilflächig auf den Breitflächen der Blechlamellen des Streufeldschirms aufgetragen wird.

Hinsichtlich der Festigkeit der Klebeverbindung kann es von Vorteil sein, wenn die zur Schenkelachse zeigenden Blechlamellen-Stirnfläche in einer Ebene bündig angeordnet sind.

Es hat sich bewährt, wenn die Fügeflächen der Metall-Klebeverbindung durch mechanische oder durch chemische Oberflächen-Behandlungsverfahren entsprechend vorbehandelt sind.

Eine besonders hohe Festigkeit der Metall-Klebeverbindung kann erreicht werden, wenn die Blechlamellen-Stirnflächen eine geringe mechanische Rauhigkeit aufweisen, z.B. geschliffen sind.

Ein Klebstoff auf der Basis von Cyanacrylatsäureestern hat sich hinsichtlich der mechanischen Festigkeit und unter fertigungstechnischen Gesichtspunkten als besonders günstig erwiesen.

### Kurzbeschreibung der Zeichnungen

Zur weiteren Erläuterung der Erfindung wird im nachfolgenden Teil der Beschreibung auf die Zeichnungen Bezug genommen in denen weitere vorteilhafte Ausgestaltungen, Einzelheiten und Weiterbildungen der Erfindung zu entnehmen sind.

Es zeigt:
- Figur 1: einen erfindungsgemäßen Transformator in einer räumlichen Skizze mit einem Schirmblechpaket längs des Kernschenkels;
- Figur 2: eine Querschnittsdarstellung einer ersten Ausführung des Kernschenkels der Figur 1;
- Figur 3: eine Querschnittsdarstellung einer zweiten Ausführung mit einem aus Teilblechpaketen stufenweise zusammengesetzten Kernschenkel.

### Ausführung der Erfindung

Die perspektivische Darstellung der Figur 1 zeigt in einer vereinfachten Darstellung einen an sich bekannten Dreischenkeltransformator, dessen Kern 1 geblecht ist. Der Kern 1 besteht im Wesentlichen aus den drei Kernschenkeln 2', 2", 2"', dem unteren Joch 5 und dem oberen Joch 6. Jeder der Schenkel 2', 2", 2"' trägt eine Wicklungsanordnung 13, die in Figur 1 durch eine unterbrochene Zeichnungslinie angedeutet ist.

Wie aus der räumlichen Skizze der Figur 1 ferner zu entnehmen ist, ist jeder der Schenkel 2', 2", 2"' jeweils aus einem (Kernschenkel-)Blechpaket 3 und aus zwei zusätzlichen Blechpaketen 4'und 4" zusammengesetzt. Wie unten näher ausgeführt, fungieren die Blechpakete 4', 4" als Streufeldschirm. In Stapelrichtung gesehen ist das Blechpaket 3 endseitig durch Endlamellen 7', 7''abgeschlossen. Das in Figur 1 vorne liegende Blechpaket 4' liegt an einer vorderen Endlamelle 7'des Blechpakets 3 an; das rückwärts liegende Blechpaket 4'' liegt an einer rückwärtigen Endlamelle 7'' des Blechpakets 3 an. Das Blechpaket 3 ist zur Führung des Hauptflusses des Trafos dimensioniert. Die beiden zusätzlichen Blechpakete 4'und 4'' bilden einen Streufeldschirm, d.h. sie dienen zur Abschirmung des magnetischen Streuflusses: Sie leiten den aus dem Luftraum eintretenden Streufluss im Bereich des Schenkels 2', 2", 2"' auf sich, so dass dieser nicht flächig in eine Endlamelle 7' bzw. 7" (siehe Figur 2)' eintreten und dort in Folge von Induktion Wirbelströme hervorrufen kann. In ihrer axialen Längserstreckung werden die Blechpakete 4' bzw. 4" jeweils durch das untere bzw. obere Jochteil 5 bzw. 6 begrenzt, indem sie stumpf auf die in Figur 1 vertikal verlaufenden Blechlamellen des Jochs 5 bzw. 6 stoßen. Im Bereich des Stoßes ist der Übergang zwischen dem Streufeldschirm 4',4" und dem Joch 5, 6 bündig.

Die Figur 2 zeigt eine Querschnitts-Darstellung des Kernschenkels der Figur 1. Die mit dem Bezugszeichen 16 gekennzeichnete Verbindung zwischen dem Blechpaket 3 und dem Streufeldschirm 4', 4" erfolgt durch eine Metall-Klebeverbindung, also durch Stoffschluss, d.h. durch atomare oder molekulare Kräfte. Die Verbindung 16 kann aber auch anders, beispielsweise als (Punkt-)Schweiß- oder Lötverbindung ausgebildet sein, sie kann aber auch durch eine in der Zeichnung nicht dargestellte Pressvorrichtung durch Reibschluss hergestellt sein.

Die Blechlamellen 40', 40" des Streufeldschirms 4' bzw. 4" werden ebenfalls von einem Klebstoff zusammengehalten. Dieser ist zumindest teilflächig zwischen benachbarten Breitflächen der Lamellen 40', 40" aufgetragen und bewirkt nicht nur die Paketierung der Bleche, sondern trägt gleichzeitig auch zur elektrischen Isolierung zwischen den Blechen bei. Insgesamt ist durch diese Konstruktion ein kompakter Aufbau von Kernschenkel-Blechpaket 3 und Streufeldschirm 4', 4" möglich. Ein weiterer Vorteil der Klebeverbindungen ist darin zu sehen, dass dadurch Betriebsgeräusche eines Transformators verringert werden können.

Als Klebstoff geeignet sind insbesondere einkomponentige Produkte auf der Basis von Cyanacrylatsäureestern, die durch Luftfeuchtigkeit aushärten. Insbesondere geeignet ist eine Klebstoff-Viskosität von einigen hundert mPas, insbesondere 500-700 mPas, gemessen bei 25 Grad Celsius. Diese Klebstoffe können leicht durch automatisierte Fertigungswerkzeuge bei der Herstellung des Trafokerns aufgebracht werden. Als besonders vorteilhaft hat sich in der Praxis eine Vorbehandlung der Fügeflächen gezeigt. Eine mechanische Vorbehandlung, insbesondere ein Schleifen der Blechlamellen-Stirnflächen 9', 9" (Figur 2) des Blechpaketes 4', 4", erhöht die Festigkeit der Klebeverbindung erheblich. Günstig ist auch, wenn die Breitfläche 8', 8" (Figur 2) einer Endlamelle 7', 7" z.B. durch chemische Oberflächen-Behandlungsverfahren behandelt wird. Dies kann beispielsweise durch Anodisieren dieser Anlagefläche 8', 8" und/oder der Blechlamellen-Stirnflächen 9', 9" erfolgen.

Wie aus der Querschnitts-Darstellung der Figur 2 leicht zu entnehmen ist, schließt jeweils eine Endlamelle 7' bzw. 7" das Blechpaket 3 oben bzw. unten ab. Die Schichtebenen 14 dieses Blechpaket-Körpers 3 verlaufen in Figur 2 wagerecht und stehen im Wesentlichen senkrecht zu den Schichtebenen 15 des vorderen Blechpakets 4 bzw. des rückwärtigen Blechpaketes 4". Die beiden Blechpakete 4'und 4" wirken bezüglich des auf die Eintrittsfläche der Endlamelle 7' bzw. 7" gerichteten Streuflusses als "Magnetschild": sie nehmen den Streufluss selbst auf und verhindern, dass dieser in eine der Endlamellen 7', 7" eintreten kann. Damit wird der Streufluss daran gehindert, in einer Blechlamelle des Blechpakets 3 Wirbelstromverluste zu verursachen. In Figur 2 ist beispielhaft eine einzige Feldlinie 11 des Streuflusses dargestellt. Das "Magnetschild" liegt unmittelbar am Blechpaket 3 an und bildet einen integralen Bestandteil des Kernschenkels.

Bei der Produktion von Leistungstransformatoren werden üblicherweise die Kernbleche aus einer Blechbahn eines hochpermeablen weichmagnetischen Werkstoffs gefertigt. Üblich ist eine Blechbahn-Dicke zwischen 0,23 mm bis 0,35 Millimeter. Der Zuschnitt der einzelnen Bleche erfolgt durch Stanzen oder Schneiden. Dabei bleibt in der Blechbahn stets Restmaterial stehen. Dieses Restmaterial kann günstig für die Herstellung der Streufeldschirmung (d.h. für die Herstellung der Blechpakete 4', 4") verwendet werden, indem das bahnförmige Restmaterial zunächst aufgewickelt, dann gepresst und letztlich im Stapel auf Form geschnitten wird. Im Ausführungsbeispiel ist die Lamellendicke D3 des Blechpakets 3 gleich groß mit der Lamellendicke D4 des Streufeldschirms 4', 4". Das Blechpaket 3 und der Streufeldschirm 4', 4" sind aus dem gleichen weichmagnetischen Werkstoff hergestellt.

In der Figur 3 ist ein zweites Ausführungsbeispiel der Erfindung skizziert, bei dem der Querschnitt des Kernschenkels kreisförmig ist. Das Blechpaket 3 ist hier aus Teilblechpaketen 3', 3", 3"' usw. zusammengesetzt und mit den Schirmblechpaketen 4' bzw. 4" zu einem Schenkel-Blechpaket vereinigt. Die Umfangskontur des Blechpakets 3 verläuft im Bereich der Teilblechpakete 3', 3", 3"' stufig (siehe Stufen 18 im Bereich 17). In jedem Zylinderabschnitt 10, der durch eine Endlamelle 7', bzw. 7" und durch die konzentrisch zur Schenkelachse 12 angeordnete Innenfläche der Wicklung 13 (in Figur 3 durch einen Kreis angedeutet) begrenzt ist, ist jeweils ein Streufeldschirm 4'bzw. 4" zur Abschirmung des Streuflusses angeordnet. Die Schichtungsebenen im Blechpaket 3 und im Streufeldschirm 4'bzw. 4" stehen auch in Figur 3 aufeinander senkrecht. Jedes Blechpaket 4'und 4" liegt erfindungsgemäß jeweils mit den Stirnflächen 9' bzw. 9" der Lamellen 40'bzw. 40'' an einer äußeren Breitfläche 8' bzw. 8" an. Dadurch ist es möglich, dass der vom Luftraum eintretende Streufluss 11 vom "Magnetschild" 4', 4" weitgehend aufgenommen und von diesem in axialer Richtung 12 eines Kernschenkels 2', 2", 2"' geführt werden kann ohne dass nennenswerte Wirbelströme und damit eine entsprechende Erwärmung im Blechpaket 3 hervorgerufen wird.

Der Vorteil der erfindungsgemäßen Konstruktion ist insbesondere darin sehen, dass der Streufeldschirm 4' bzw. 4" integraler Bestandteil des Kerns des Transformators 1 ist. Durch die Klebeverbindung entfallen die im Stand der Technik bekannten, meist massiv ausgebildeten Befestigungsvorrichtungen für das "Magnetschild". Dies ist aus der Querschnittsdarstellung der Figur 3 gut zu entnehmen: die Blechlamellenpakete 4' bzw. 4" liegen direkt an den jeweiligen Endlamellen 7'bzw 7" des (Kernschenkel)Blechpaketes 3 an. Da keine Spannleisten oder Spannkeile im Wicklungsfenster vorhanden sind, wird kein zusätzlicher Raum beansprucht. Die elektrische Wicklung 13 muss daher nicht größer dimensioniert werden.

Wie im Ausführungsbeispiel der Figur 1 skizziert, schließt der Streufeldschirm 4', 4" an der Stoßstelle zum unteren Joch 4 bzw. zum oberen Joch 5 nahtlos an. Entsprechendes gilt für das in Figur 3 skizzierte zweite Ausführungsbeispiel. In beiden Fällen führt der Streufeldschirm 4', 4" auch einen Teil des Hauptflusses, das heißt er erfüllt eine zweifache Funktion, nämlich die der Führung des Hauptflusses und die der Schirmung des Streuflusses.

Da die einzelnen Lamellen 40', 40" des Blechpaketes 4', 4" durch Klebstoff zusammengehalten werden, entfallen auch Befestigungsvorrichtungen für diese Bleche, d.h. es gibt keine massiven Trägerplatten, die ungünstig hinsichtlich der Ausbildung von Wirbelströmen sind und auch aufwendig in der Herstellung sind.

Ein weiter Vorteil der vorliegenden Erfindung ist darin zu sehen, dass die Emission von Betriebsgeräuschen durch den elastischen Materialschluss der Klebeverbindungen geringer ist.

Aus der Figur 3 wird ein weiter Vorteil des dargestellten Ausführungsbeispiels ersichtlich: wenn die in radialer Richtung gesehene Erstreckung der einzelnen Lamellen 40', 40'' des Blechpaketes 4' bzw. 4" an die Umfangskontur 19 der Wicklung 13 (Kreisbogen) angeglichen ist, kann der durch den Zylinderabschnitt 10 vorgegebene Rauminhalt im Wicklungsfenster sehr effizient zur Führung des magnetischen Fluss genützt werden.

Selbstverständlich kann die Breite der einzelnen Blechlamellen 40' bzw. 40" eines Streufeldschirm-Blechpaketes 4'bzw. 4" aber auch gleich groß sein oder stufig ausgebildet sein (in Figur 3 nicht dargestellt).

Es versteht sich, dass die Erfindung nicht auf eine bestimmte Bauform eines Transformators oder eines Drosselkerns eingeschränkt ist.

### Zusammenstellung der verwendeten Bezugszeichen

1 Transformatorkern
2', 2", 2"' Kernschenkel
3 (Kernschenkel-) Blechpaket
4', 4" Streufeldschirm
5 unteres Joch
6 oberes Joch
7', 7" Endlamelle
8', 8" äußere Breitfläche von 7'bzw. 7"
9', 9" Blechlamellen-Stirnfläche
10 Zylinderabschnitt
11 Feldlinie (Streufluss)
12 Schenkelachse
13 Wicklungsanordnung
14 Schichtebene von 3
15 Schichtebene von 4
16 stoffschlüssige Verbindung
17 Bereich Umfangskontur von 3
18 Stufe
19 Bereich Umfangskontur von 4', 4"
   - 40', 40": Blechlamellen des Streufeldschirms 4', 4"

   - D3: Lamellendicke von 3
   - D4: Lamellendicke von 4', 4"

## Patentansprüche

1. Transformatorkern mit einer Streufeldschirmung, der zumindest einen eine Wicklungsanordnung (13) tragenden aus einem Blechpaket (3) gebildeten Kernschenkel (2', 2", 2"') und ein Joch (5,6) aufweist, wobei das Blechpaket (3) durch Endlamellen (7', 7") abgeschlossen ist, wobei jeder Endlamelle (7', 7") jeweils ein Streufeldschirm (4', 4'') zugeordnet ist, welcher geschichtete Blechlamellen (40', 40") aufweist, deren Schichtebenen (15) senkrecht zu den Schichtebenen (14) des Blechpakets (3) angeordnet sind, wobei die Blechlammellen (40', 40'') mit zum Blechpaket (3) weisenden Blechlamellen-Stirnflächen (9', 9'') an einer äußeren Breitfläche (8', 8") einer zugeordneten Endlamelle (7', 7") anliegend angeordnet sind, **dadurch gekennzeichnet, dass** der Übergang zwischen den Blechlamellen (40', 40") und dem Joch (5,6) bündig ausgebildet ist.

2. Transformatorkern nach Anspruch 1, **dadurch gekennzeichnet, dass** zwischen benachbart liegenden Blechlamellen (40', 40") eines Streufeldschirms (4', 4") ein Klebstoff vorhanden ist.

3. Transformatorkern nach Anspruch 2, **dadurch gekennzeichnet, dass** der Streufeldschirm (4', 4") an der Breitfläche (8', 8") einer zugeordneten Endlamelle (7', 7") mittels Klebstoff befestigt ist.

4. Transformatorkern nach Anspruch 1, 2, oder 3 **dadurch gekennzeichnet, dass** jede Blechlamelle (40', 40") eine Lamellendicke (D4) aufweist, die so groß ist, wie eine Lamellendicke (D3) einer Blechlamelle des Blechpakets (3).

5. Transformatorkern nach Anspruch 4, **dadurch gekennzeichnet, dass** das Blechpaket (3) und der Streufeldschirm (4', 4'') aus dem gleichen weichmagnetischen Werkstoff hergestellt sind.

6. Transformatorkern nach Anspruch 5, **dadurch gekennzeichnet, dass** das Blechpaket (3) aus Teilblechpaketen (3', 3", 3"') so zusammengesetzt ist, dass im Querschnitt gesehen die Umfangskontur in einem Bereich (17) des Blechpakets (3) Stufen (18) aufweist (Fig. 3) und in einem Bereich (19) des Streufeldschirms (4', 4") ein Kreisbogen ist, der konzentrisch zu einer Kernschenkelachse (12) ist.

7. Transformatorkern nach Anspruch 4, **dadurch gekennzeichnet, dass** der Klebstoff zwischen benachbart liegenden Breitflächen der Blechlamellen (40', 40") teilflächig ausgebildet ist.

8. Transformatorkern nach Anspruch 4, **dadurch gekennzeichnet, dass** die zum Blechpaket (3) weisenden Blechlamellen-Stirnflächen (9', 9") in der Ebene einer Breitfläche (8', 8") liegend angeordnet sind.

9. Transformatorkern nach Anspruch 4, **dadurch gekennzeichnet, dass** die Blechlamellen-Stirnflächen (9', 9") geschliffen sind.

10. Transformatorkern nach Anspruch 2 oder 3, **dadurch gekennzeichnet, dass** der Klebstoff ein Cyanacrylat-Klebstoff ist.

## Claims

1. Transformer core having a stray field shield which has at least one core limb (2', 2'', 2"') bearing a winding arrangement (13) formed from a laminated core (3) and a yoke (5, 6), with the laminated core (3) being closed off by end lamellas (7', 7"), with each end lamella (7', 7") being assigned a stray field shield (4', 4"), which features layered metal laminations (40', 40"), the layer planes (15) of which are arranged at right angles to the layer planes (14) of the laminated core (3), wherein the metal laminations (40', 40") with lamination end surfaces (9', 9") pointing towards the laminated core (3) are arranged adjacent to each other on an outer width surface (8', 8") of an assigned end lamination (7', 7''), **characterised in that** the transition between the metal laminations (40',40") and the yoke (5, 6) is embodied flush.

2. Transformer core according to claim 1, **characterised in that** an adhesive is present between adjacent metal laminations (40', 40'') of a stray field shield (4', 4'').

3. Transformer core according to claim 2, **characterised in that** the stray field shield (4', 4'') is attached to the width surface (8', 8") of an assigned end lamination (7', 7") by means of adhesive.

4. Transformer core according to claim 1, 2, or 3, **characterised in that** each metal lamination (40', 40") has a thickness (D4) which is as great as a lamination thickness (D3) of a metal lamination of the laminated core (3).

5. Transformer core according to claim 4, **characterised in that** the laminated core (3) and the stray field shield (4', 4") are made from the same soft magnetic material.

6. Transformer core according to claim 5, **characterised in that** the laminated core (3) is composed of laminated core sections (3', 3", 3") so that, when viewed in cross-section, the circumferential contour in an area (17) of the laminated core (3) has steps (18) (Fig. 3) and in an area (19) of the stray field shield (4', 4") is the arc of a circle which is concentric to a core limb axis (12).

7. Transformer core according to claim 4, **characterised in that** the adhesive is embodied to cover part of the surface between width surfaces of the metal laminations (40', 40") lying adjacent to one another.

8. Transformer core according to claim 4, **characterised in that** the metal lamination end faces (9', 9") pointing towards the laminated core (3) are arranged lying in the plane of a width surface (8', 8'').

9. Transformer core according to claim 4, **characterised in that** the metal lamination end faces (9', 9") are ground.

10. Transformer core according to claim 2 or 3, **characterised in that** the adhesive is a cyanoacrylate adhesive.

## Revendications

1. Noyau de transformateur ayant un blindage à champ de dispersion, qui comporte au moins une branche ( 2', 2", 2"') de noyau de tôle portant un dispositif (13) d'enroulement et formé d'un paquet ( 3 ) de tôles et une culasse ( 5, 6 ), le paquet ( 3 ) de tôles étant fermé par des lamelles ( 7', 7") d'extrémité, dans lequel à chaque lamelle ( 7', 7") d'extrémité est associé respectivement un blindage (4', 4") à champ de dispersion, lequel comporte des lamelles ( 40', 40") de tôle feuilletées, dont les plans ( 15 ) de feuillet sont disposés perpendiculairement aux plans ( 14 ) de feuillet du paquet ( 3 ) de tôless, les lamelles ( 40', 40") de tôle s'appliquant par des faces ( 9', 9" ) frontales tournées vers le paquet ( 3 ) de tôles à une face ( 8', 8") extérieure large d'une lamelle ( 7', 7") d'extrémité associée, **caractérisé en ce que** la transition entre les lamelles ( 40', 40") de tôle et la culasse ( 5, 6 ) est à affleurement.

2. Noyau de transformateur suivant la revendication 1, **caractérisé en ce qu'**il y a une colle entre des lamelles ( 40', 40" ) de tôle voisines d'un blindage ( 4', 4" ) à champ de dispersion.

3. Noyau de transformateur suivant la revendication 2, **caractérisé en ce que** le blindage ( 4', 4" ) à champ de dispersion est fixé à la face ( 8', 8" ) large d'une lamelle ( 7', 7'' ) d'extrémité associée au moyen de colle.

4. Noyau de transformateur suivant la revendication 1, 2, ou 3, **caractérisé en ce que** chaque lamelle ( 40', 40" ) de tôle a une épaisseur ( D4 ) qui est aussi grande qu'une épaisseur ( D3 ) d'une lamelle de tôle du paquet ( 3 ) de tôles.

5. Noyau de transformateur suivant la revendication 4, **caractérisé en ce que** le paquet ( 3 ) de tôles et le blindage ( 4', 4" ) à champ de dispersion sont en le même matériau magnétique doux.

6. Noyau de transformateur suivant la revendication 5, **caractérisé en ce que** le paquet ( 3 ) de tôles est composé de sous-paquets ( 3', 3", 3"' ) de tôles, **en ce que**, vu en section transversale, le contour de pourtour a, dans une zone ( 17 ) du paquet ( 3 ) de tôles, des gradins ( 18 ) ( figure 3 ) et, dans une zone ( 19 ) du blindage ( 4', 4" ) à champ de dispersion, il y a un arc de cercle qui est concentrique à un axe ( 12 ) de la branche du noyau.

7. Noyau de transformateur suivant la revendication 4, **caractérisé en ce que** la colle est formée à plat, en partie, entre des faces larges voisines des lamelles ( 40', 40" ) de tôle.

8. Noyau de transformateur suivant la revendication 4, **caractérisé en ce que** les faces ( 9', 9" ) frontales de lamelles de tôle, tournées vers le paquet ( 3 ) de tôles, sont dans le plan d'une face ( 8', 8" ) large.

9. Noyau de transformateur suivant la revendication 4, **caractérisé en ce que** les faces ( 9', 9" ) frontales de lamelles de tôle sont polies.

10. Noyau de transformateur suivant la revendication 2 ou 3, **caractérisé en ce que** la colle est une colle au cyanoacrylate.
